# EUROPÄISCHE PATENTSCHRIFT

(11) **EP 1 380 467 B1**
(45) Veröffentlichungstag und Bekanntmachung des Hinweises auf die Patenterteilung: **21.02.2007**
(21) Anmeldenummer: 03015343.1
(22) Anmeldetag: 08.07.2003
(51) Int. Cl.: B60P 3/34, E04F 10/02, E04H 15/08

(54) **Markisenbefestigungsleiste für Fahrzeuge**
Fixing rail for vehicle awnings
Rail de fixation pour marquises de véhicules

(30) Priorität: 08.07.2002 DE 20210529 U
(43) Veröffentlichungstag der Anmeldung: 14.01.2004
(73) Patentinhaber: Hobby-Wohnwagenwerk Ing. Harald Striewski GmbH, 24787 Fockbek (DE)
(72) Erfinder: Striewski, Harald, 24813 Schülp (DE)
(74) Vertreter: Stenger, Watzke & Ring

(56) Entgegenhaltungen:
- DE-A- 2 934 557
- DE-A- 19 736 852
- US-A- 3 851 848

## Beschreibung

Die vorliegende Erfindung betrifft eine Markisenbefestigungsleiste für Fahrzeuge bestehend aus einem Profilelement mit einer zur Anlage an die Wandung eines Fahrzeuges vorgesehenen Wandung und einer in die der Wandung gegenüberliegenden Seite des Profilelementes ausgebildeten Nut für das Einführen einer Halteschiene einer Markise.

Derartige Markisenbefestigungsleisten werden vorrangig für Fahrzeuge für den Freizeitbereich, Campingfahrzeuge, Wohnwagen und dergleichen verwendet. Diese Markisenbefestigungsleisten werden für den Bugbereich von entsprechenden Fahrzeugen vorgesehen und an der Fahrzeugwandung befestigt. Es handelt sich üblicherweise um Profilelemente mit einer zur Anlage an die Fahrzeugwandung vorgesehenen Wandung und einer gegenüberliegend ausgebildeten Nut. In die Nut wird üblicherweise in Längsrichtung die Halteschiene einer Markise eingeschoben. Auf diese Weise wird die Markise, in der Regel zum Schutz gegen Regen und dergleichen, an der Bugwandung eines Fahrzeuges befestigt.

Herkömmliche Markisenbefestigungsleisten haben den Nachteil, daß diese in dem Zustand, in welchem keine Markise eingeschoben ist, von Regenwasser überlaufen werden und wie Leitprofile wirken, die ein Großteil des auftreffenden Regenwassers auf die darunterliegende Fahrzeugwandung leiten. Üblicherweise ist in dieser Fahrzeugwandung ein Fenster ausgebildet und wird übermäßig mit Wasser beaufschlagt. Dies behindert die Nutzung des Fensters zu Lüftungszwecken. Außerdem wird die Fahrzeugwandung, insbesondere auf das Fenster, übermäßig verschmutzt. Schließlich sind die Fenster einer übermäßigen Beanspruchung ausgesetzt und auch im Falle leichter Undichtigkeiten tritt Wassereintritt auf.

In dem Zustand, in welchem die Markise eingeschoben ist, kommt es aufgrund der schwierigen Verbindung zwischen Markise und Halteleiste zu Aufwerfungen oder in Folge häufiger Betätigung, d. h. Einschieben und Ausnehmen der Markisenhalteleiste zu leichten Undichtigkeiten im Anschlußbereich. Dies schränkt die Nutzung der Markise erheblich ein.

Die US-A 3,851,848 beschreibt eine Markisenschiene zum Befestigen einer Markise an einer starren Struktur. Die Markisenschiene umfasst ein extrudiertes Kanalelement und ein in dem Kanal befestigtes Elastomerelement, das dazu dient, einen am Umfang herkömmlicher Markisen vorgesehenen Saum zu halten, um die Markise sicher und unter einer gewünschten Spannung zu befestigen.

Die DE 197 36 852 A1 offenbart eine aufrollbare Markise eines Fahrzeugs, die hauptsächlich aus einem Kasten mit darin auf einer Achse angeordneten aufrollbaren Tuch und Knickarm besteht, wobei dieser Kasten eine Öffnung aufweist, die, in der aufgerollten Position des Tuchs, durch ein Frontprofil abgeschlossen wird, das am Ende des Tuchs befestigt ist, wobei sich die Tuchachse in Bezug auf das Frontprofil hinter dem Knickarm befindet.

Die DE 29 34 557 A1 beschreibt eine Markise mit einem waagerechten Schwenkrohr, das mit einer am Ende der Markise befestigten Fallstange durch Gelenkarme verbunden und zum Heben und Senken der Markise mit einem Drehantrieb versehen und um seine Achse schwenkbar in einem Halter gelagert ist, die verschiebbar, aber undrehbar, auf einem Tragrohr sitzen, das durch Konsolen am Gebäude starr, nicht drehbar befestigt ist, wobei das Gehäuse des Drehantriebs ebenso wie die Halter verschiebbar aber undrehbar auf dem Tragrohr angeordnet ist, das durch Konsolen am Gebäude in paralleler Lage zum Schwenkrohr befestigt ist.

Ausgehend vom vorbeschriebenen Stand der Technik liegt der Erfindung die **Aufgabe** zugrunde, eine verbesserte Markisenbefestigungsleiste bereitzustellen, welche die beschriebenen Nachteile ausräumt.

Zur technischen **Lösung** wird eine Markisenbefestigungsleiste nach Anspruch 1 vorgeschlagen.

Durch das Ausbilden einer Lamelle wird der Profilleistenbereich, insbesondere auch die Nut, teilweise überdeckt. Regenwasser wird auf diese Weise abgeführt. Es kommt damit in dem Fall, daß keine Markise eingeschoben ist, nicht zu übermäßigen Regenverschmutzungen der darunterliegenden Fahrzeugwandungsbereiche. In dem Fall, daß die Markise eingeschoben ist, werden Undichtigkeiten infolge von Aufwerfungen, Abnutzungen usw. abgedeckt und die Markise bleibt somit nutzbar.

In vorteilhafter Weise wird die Lamelle bis zu der zur Befestigung an der Fahrzeugwand vorgesehenen Wandung des Profilelementes geführt. Es ergibt sich hier ein homogener Übergang im Wandungsbereich und Undichtigkeiten werden vermieden. Mit besonderem Vorteil wird vorgeschlagen, daß die zur Befestigung an der Fahrzeugwand vorgesehen Wandung in einem Kantenbereich abgeknickt ist. Vorzugsweise erfolgt die Abknickung in Richtung der freien Fläche, so daß also eine erhöhte Spannung beim Befestigen der Markisenbefestigungsleiste am Fahrzeug erzeugt wird. Da darüber hinaus, wenn die Abknickung im oberen Bereich ausgebildet ist, in diesem Bereich auch die Lamelle ansetzt, wird diese bei der Befestigung in die richtige Position gepreßt.

In Anbaurichtung ist unterhalb des Nutbereiches ein Aufnahmeraum gebildet. Dies erfolgt bevorzugt im wesentlichen durch die Ausbildung von drei Wandungen, von denen mindestens zwei gemäß einem weiteren Vorschlag der Erfindung im spitzen Winkel zueinander ausgebildet sind. Hier kann ein Rundstab, beispielsweise zur weiteren Markisenbefestigungsunterstützung, Stabilisierung und dergleichen eingeschoben werden. Diese im spitzen Winkel ausgebildeten Seitenwandungen bilden eine schräge Außenfläche, die im wesentlichen unter Belassen einer Lücke zur Markisenbefestigung bzw. Markisendurchführung die Lamelle verlängert. Es wird damit ein im wesentlichen geschlossenes Strömungsprofil gebildet.

Insbesondere kann die im spitzen Winkel angeordnete Außenwandung abgeschrägt und zur Profilunterseite hin verlängert und insbesondere dort abgeknickt sein, so daß hier ein geführter Wasserablauf begünstigt ist.

In vorteilhafter Weise werden sämtliche Funktionselemente in ein einstückiges Profilelement integriert. Vorzugsweise kann es sich um ein Kunststoffpressteil handeln. Alternativ kann es auch ein Strangprofil, beispielsweise aus Aluminium oder dergleichen sein.

Mit der Erfindung werden einfache Maßnahmen zur Verbesserung der Markisenbefestigungsleiste vorgeschlagen, die mit geringem wirtschaftlichen Aufwand realisierbar sind, ohne die Herstellung und Anwendung einer Befestigungsleiste über die Maßen zu erhöhen.

Weiter Vorteil und Merkmale ergeben sich aus der folgenden Beschreibung anhand der Figuren. Dabei zeigen:
- Fig. 1: eine Schnittansicht durch ein Ausführungsbeispiel einer Markisenbefestigungsleiste;
- Fig. 2: eine Detailansicht ll gemäß Fig. 1;
- Fig. 3: Detailansicht lll gemäß Fig. 1 und
- Fig. 4: Detailansicht lV gemäß Fig. 1.

In den Figuren sind gleiche Elemente mit gleichen Bezugszeichen versehen.

Die Fig. 1 zeigt einen Schnitt durch das Profilelement 1, welches eine Halteleiste ausbildet. Eine im wesentlichen gerade verlaufende Wandung 2 dient der Anlage an eine Fahrzeugwandung. Zur Befestigung kann die Leiste beispielsweise geklebt oder angeschraubt, angenietet oder dergleichen behandelt werden. Gegenüberliegend der Anlagewandung 2 befindet sich die Nut 3. Dieser mit III bezeichnete Detailbereich ist in Fig. 3 beschrieben. Die Nut 3 wird durch trapezförmige Hinterschneidungen 4 im gezeigten Ausführungsbeispiel gebildet.

Diese werden dann in einer Rechtecknut mit Zentralkehle weitergeführt. Eine entsprechend kongruente Schiene läßt sich in die Nut in Längsrichtung einschieben. An der Schiene selbst ist die Markise befestigt, die somit über die nicht gezeigte Halteschiene in der Nut 3 festgelegt ist. In der Zentralkehle 5 können beispielsweise Schrauben zur Befestigung der geraden Wandung 2 an einem nicht gezeigten Fahrzeug eingesetzt werden.

Die Fig. 1 zeigt im Querschnitt das Profilelement 1 im wesentlichen in Anbauposition. Das heißt, die Wandung 2 wird an der Wandung eines nicht gezeigten Fahrzeuges befestigt. Die Nut 3 zeigt dann am Bug des Fahrzeugs von diesem weg. Der Bereich II liegt dann oben und bildet die Oberkante 8. Der Bereich 11 ist leicht vergrößert in Fig. 2 im Detail gezeigt. Eine Wandung 6 und die gerade Wandung 2 sind im spitzen Winkel 7 zueinander angeordnet. Die Wandung 6 bildet die Lamelle, die die Nut 3 in Einbaulage von oben her überdeckt und verhindert, daß in diesen Bereich Wasser auftrifft. Im Bereich der Spitze 8 ist die Wandung 2 abgeknickt, und zwar in Einbaulage in Richtung des Fahrzeuges. Bei der Befestigung werden hier Andruckspannungen erzeugt, und die Lamelle wird richtig positioniert. Es erfolgt somit eine starke Dichtung zwischen Profilelement 1 und Fahrzeug im Oberkantenbereich.

An der Unterkante der Wandung 2 ist eine in Einbaulage horizontal abstehende Wandung 9 ausgebildet, an deren Ende wiederum eine Wandung 10 angeordnet ist. Die Wandung 10 und die Wandung 9 stehen im spitzen Winkel 12 zueinander. Die Wandung 10 erstreckt sich nach oben hin und nach unten hin über die Wandung 9 und verlängert im wesentlichen die Lamelle 6. Es verbleibt ein in Fig. 1 gezeigter Durchführungsspalt 16 für eine Markise.

Im Bereich des spitzen Winkels 12 wird durch Ausbildung von Nocken 13, 14 ein Raum 15 gebildet, in welchen Stabilisierungen, Befestigungen, Rohrstücke und dergleichen einsetzbar sind.

Die Wandung 10 ist darüber hinaus im Endbereich 11 in Richtung Fahrzeug abgeknickt und sorgt somit für einen tropffreien Wasserablauf.

Das Profilelement 1 wird an einer oberen Bugkante eines nicht gezeigten Fahrzeuges befestigt und sorgt zum einen dafür, daß die Wandung und darin befindliche Fenster und dergleichen nicht mit Regen beaufschlagt werden, darüber hinaus die Markise 3 im kritischen Befestigungsbereich in einem Aufnahmeraum 17 angeordnet ist, so daß auch hier Undichtigkeiten nicht zum Wasserdurchtritt führen können.

Die Beschreibung der Ausführungsbeispiele anhand der Figuren dient nur der Erläuterung und ist nicht beschränkend.

### Bezugszeichenliste

- 1: Profilelement
- 2: Wandung
- 3: Nut
- 4: Hinterschneidung
- 5: Wandungsbereich
- 6: Lamelle
- 7: Winkel
- 8: Spitze
- 9: Wandung
- 10: Wandung
- 11: Kante
- 12: Winkel
- 13: Nocken
- 14: Nocken
- 15: Raum
- 16: Spalt
- 17: Aufnahmeraum

## Patentansprüche

1. Markisenbefestigungsleiste für Fahrzeuge, bestehend aus einem Profilelement (1) mit einer zur Anlage an die Wandung eines Fahrzeuges vorgesehenen Wandung (2) und einer in die der Wandung gegenüberliegenden Seite des Profilelementes ausgebildeten Nut (3) für das Einführen einer Halteschiene einer Markise, wobei an das Profilelement eine sich in Längsrichtung des Profilelementes erstreckende Lamelle (6) angeordnet ist, welche in Anbauposition des Profilelementes an ein Fahrzeug die Nut von oben wenigstens teilweise überdeckt,
**dadurch gekennzeichnet,**
**dass** an der der Lamelle entgegengesetzten Seite des Profilelementes ein weiteres Profilelement ausgebildet ist, welches im Querschnitt einen unterhalb der Nut und diesen vorgelagert ausgebildeten Aufnahmeraum (17) ausbildet.

2. Markisenbefestigungsleiste nach Anspruch 1, **dadurch gekennzeichnet, daß** die Lamelle bis an die zur Befestigung an der Fahrzeugwand vorgesehene Wandung des Profilelementes geführt ist.

3. Markisenbefestigungsleiste nach einem der vorhergehenden Ansprüche, **dadurch gekennzeichnet, daß** die zur Befestigung an der Fahrzeugwand vorgesehene Wandung des Profilelementes in einem Kantenbereich abgeknickt ist.

4. Markisenbefestigungsleiste nach einem der vorhergehenden Ansprüche, **dadurch gekennzeichnet, daß** der Aufnahmeraum durch ein Profilelement mit im wesentlichen drei Seitenwänden gebildet ist, welches unterhalb der Nut angeordnet ist.

5. Markisenbefestigungsleiste nach Anspruch 4, **dadurch gekennzeichnet, daß** eine der Seitenwandungen die zur Anordnung an der Fahrzeugwand vorgesehene Wandung verlängert.

6. Markisenbefestigungsleiste nach einem der vorhergehenden Ansprüche, **dadurch gekennzeichnet, daß** zwischen zwei Seitenwandungen des ergänzenden Profilelementes ein spitzer Winkel (12) ausgebildet ist.

7. Markisenbefestigungsleiste nach Anspruch 6, **dadurch gekennzeichnet, daß** eine im Bereich des spitzen Winkels angeordnete Seite (10) die Lamelle im wesentlichen verlängernd ausgebildet ist.

8. Markisenbefestigungsleiste nach Anspruch 7, **dadurch gekennzeichnet, daß** die die Lamelle verlängernde Seite (10) abgeknickt ist.

9. Markisenbefestigungsleiste nach einem der vorhergehenden Ansprüche 6 bis 8, **dadurch gekennzeichnet, daß** im Bereich des spitzen Winkels ein Aufnahmebereich für ein Rundprofil gebildet ist.

10. Markisenbefestigungsleiste nach einem der vorhergehenden Ansprüche, **dadurch gekennzeichnet, daß** diese als einstückiges Profilelement ausgebildet ist, welches den Nutbereich, die Lamelle und den Aufnahmeraum (17) integriert.

11. Markisenbefestigungsleiste nach Anspruch 10, **dadurch gekennzeichnet, daß** diese ein Kunststoffprofilelement ist.

## Claims

1. A fixing rail for vehicle awnings consisting of a profile element (1) with a wall (2) provided for engagement with the wall of a vehicle and a groove (3), which is formed in the side of the profile element opposite to the wall, for the introduction of a retaining bar of an awning, wherein arranged on the profile element there is a plate (6), which extends in the longitudinal direction of the profile element and, in the installed position of the profile element on a vehicle, at least partially covers the groove from above, **characterised in that** formed on the side of the profile element opposite to the plate there is a further profile element, which, in cross section, defines a receiving space (17) below the groove and positioned in front of it.

2. A fixing rail for awnings as claimed in claim 1, **characterised in that** the plate extends to the wall of the profile element provided for fastening to the vehicle wall.

3. A fixing rail for awnings as claimed in one of the preceding claims, **characterised in that** the wall of the profile element provided for fastening to the vehicle wall is bent over in an edge region.

4. A fixing rail for awnings as claimed in one of the preceding claims, **characterised in that** the receiving space is defined by a profile element with substantially three side walls, which is disposed below the groove.

5. A fixing rail for awnings as claimed in claim 4, **characterised in that** one of the side walls is an extension of the wall provided for arrangement on the vehicle wall.

6. A fixing rail for awnings as claimed in one of the preceding claims, **characterised in that** an acute angle (12) is defined between two side walls of the complementary profile element.

7. A fixing rail for awnings as claimed in claim 6, **characterised in that** one side (10), arranged in the vicinity of the acute angle, constitutes substantially an extension of the plate.

8. A fixing rail for awnings as claimed in claim 7, **characterised in that** the side (10) constituting an extension of the plate is bent over.

9. A fixing rail for awnings as claimed in one of the preceding claims 6 to 8, **characterised in that** a receiving region for a round profile is defined in the region of the acute angle.

10. A fixing rail for awnings as claimed in one of the preceding claims, **characterised in that** it constitutes a one-piece profile element which integrates the groove region, the plate and the receiving space (17).

11. A fixing rail for awnings as claimed in claim 10, **characterised in that** it is a plastic profile element.

## Revendications

1. Barre de fixation pour marquise de véhicules, composée d'un élément profilé (1) avec une paroi (2) destinée à s'appuyer sur la paroi d'un véhicule et une gorge (3) formée dans le côté de l'élément profilé opposé à la paroi pour l'introduction d'un rail de fixation d'une marquise, dans laquelle est prévue sur l'élément profilé une lamelle (6) s'étendant dans le sens longitudinal de l'élément profilé et qui recouvre au moins partiellement la gorge par-dessus lorsque l'élément profilé est monté sur un véhicule, **caractérisée en ce qu'**il est prévu sur le côté opposé à la lamelle de l'élément profilé un autre élément profilé dont la section forme un logement (17) situé en dessous de la gorge et en avant par rapport à celle-ci.

2. Barre de fixation pour marquise selon la revendication 1, **caractérisée en ce que** la lamelle va jusqu'à la paroi de l'élément profilé prévue pour la fixation sur la paroi du véhicule.

3. Barre de fixation pour marquise selon l'une des revendications précédentes, **caractérisée en ce que** la paroi de l'élément profilé destinée à la fixation sur la paroi du véhicule est repliée dans une zone de bord.

4. Barre de fixation pour marquise selon l'une des revendications précédentes, **caractérisée en ce que** le logement est formé par un élément profilé comprenant pour l'essentiel trois parois latérales, qui est disposé en dessous de la gorge.

5. Barre de fixation pour marquise selon la revendication 4, **caractérisée en ce que** l'une des parois latérales prolonge la paroi conçue pour être disposée sur la paroi du véhicule.

6. Barre de fixation pour marquise selon l'une des revendications précédentes, **caractérisée en ce qu'**un angle aigu (12) est formé entre deux parois latérales de l'élément profilé complémentaire.

7. Barre de fixation pour marquise selon la revendication 6, **caractérisée en ce qu'**un côté (10) disposé au niveau de l'angle aigu est conçu sensiblement dans le prolongement de la lamelle.

8. Barre de fixation pour marquise selon la revendication 7, **caractérisée en ce que** le côté (10) prolongeant la lamelle est cassé.

9. Barre de fixation pour marquise selon l'une des revendications 6 à 8, **caractérisée en ce qu'**un logement pour un profilé rond est formé au niveau de l'angle aigu.

10. Barre de fixation pour marquise selon l'une des revendications précédentes, **caractérisée en ce qu'**elle est conçue comme un élément profilé d'un seul tenant, qui inclut la partie de gorge, la lamelle et le logement (17).

11. Barre de fixation pour marquise selon la revendication 10, **caractérisée en ce qu'**il s'agit d'un élément profilé en matière synthétique.
